# EUROPÄISCHE PATENTSCHRIFT

(11) **EP 1 264 325 B1**
(45) Veröffentlichungstag und Bekanntmachung des Hinweises auf die Patenterteilung: **08.08.2007**
(21) Anmeldenummer: 01923510.0
(22) Anmeldetag: 12.03.2001
(51) Int. Cl.: H01H 50/04, H01H 50/54

(54) **ELEKTROMAGNETISCHES SCHALTGERÄT, INSBESONDERE SCHÜTZ**
ELECTROMAGNETIC SWITCHING DEVICE, IN PARTICULAR A CONTACTOR
APPAREIL DE COMMUTATION ELECTROMAGNETIQUE, EN PARTICULIER CONTACTEUR ELECTROMAGNETIQUE

(30) Priorität: 17.03.2000 DE 10013314
(43) Veröffentlichungstag der Anmeldung: 11.12.2002
(73) Patentinhaber: SIEMENS AKTIENGESELLSCHAFT, 80333 München (DE)
(72) Erfinder: BAUER, Johann, 92263 Ebermannsdorf (DE); FABER, Stephan, 92245 Kümmersbruck (DE); KOPPMANN, Bardo, 92700 Kaltenbrunn (DE); LÜFTL, Manuela, 92224 Amberg (DE); MEIER, Markus, 92286 Rieden (DE)
(86) Internationale Anmeldenummer: PCT/DE2001/000926
(87) Internationale Veröffentlichungsnummer: WO 2001/069625

(56) Entgegenhaltungen:
- EP-A- 0 122 291
- EP-A- 0 431 994
- WO-A-95/12891
- FR-A- 2 607 318
- FR-A- 2 737 604

## Beschreibung

Die Erfindung bezieht sich auf ein elektromagnetisches Schaltgerät, insbesondere ein Schütz, mit einer in ein Schaltgerätgehäuse einführbaren Einschubeinheit, die einen Spulenkörper für eine Spule umfasst, wie sie beispielsweise aus der WO 95/12891 bekannt ist.

Eine solche auch als Spulenbaugruppe bezeichnete Einschubeinheit besteht zumindest aus einem Spulenkörper, der eine oder mehrere Kupfer-Wicklungen trägt und einen Anschlussbereich, über den die Wicklung mit einer externen Spannung versorgt wird. Die Spulenbaugruppe bildet den Antrieb des elektromagnetischen Schaltgeräts.

Eine spezielle Ausführung eines solchen Antriebs ist beispielsweise der sogenannte Sparschaltungsantrieb. Hierbei wird eine relativ hohe Einschalt- bzw. Anzugsenergie, die zum Schalten des Schaltgeräts erforderlich ist, zu einem vorgegebenen Zeitpunkt auf eine deutlich niedrigere Halteenergie zurückgeschaltet. Dies hat den Vorteil, dass die Energieaufnahme des Schaltgerätes im eingeschalteten Zustand verringert und dementsprechend auch die Verlustleistung und damit verbunden die Wärmeabstrahlung reduziert ist.

Zur Realisierung einer solchen Sparschaltung ist es bekannt, eine Spule mit zwei Wicklungen zu versehen, von denen eine die Anzugswicklung und die andere die Haltewicklung bildet. Mittels eines mechanischen Schaltelementes wird nun diese Anzugswicklung unterbrochen, so dass nur noch die Haltewicklung stromdurchflossen ist. Die Betätigung des mechanischen Schaltelementes erfolgt dabei über ein geeignetes Auslöseelement, das durch die bewegte Einheit des Schaltgerätes bewegt wird und zu einem vorgegebenen Zeitpunkt während des Einschaltvorganges das Schaltelemente betätigt. Der von der bewegten Einheit (Anker und Kontaktschieber) zwischen dem Abschaltzeitpunkt der Anzugswicklung und ihrer Endposition (Haltestellung) zurückzulegende Differenzweg wird durch die kinetische Energie der bewegten Einheit des Schaltgerätes überwunden.

Bei einer aus der US 5,040,089 bekannten Sparschaltung eines Gleichstrom-Relais wird der Gesamtenergieverbrauch reduziert, indem durch Zuschalten eines Wicklungsteils der Antriebsspule oder eines zusätzlichen Widerstandes der über die Auslösespule geführte Auslösestrom von einem vergleichsweise hohen Einschaltstromwert auf einen vergleichsweise niedrigen Haltestromwert reduziert wird.

Um sicherzustellen, dass die Haltestellung mit möglichst geringer Anzugsenergie erreicht werden kann, ist anzustreben, den Schaltpunkt so weit wie möglich vor die Haltestellung zu legen. Dies erfordert eine genaue Lage des Schaltpunktes, um ein Erreichen der Haltestellung sicherzustellen.

Der Erfindung liegt nun die Aufgabe zugrunde, ein elektromagnetisches Schaltgerät anzugeben, das durch seinen konstruktiven Aufbau eine möglichst geringe Toleranzbreite für den Schaltpunkt eines im Schaltgerätgehäuse für die Realisierung einer mechanischen Sparschaltung eingebauten elektrischen Schalters ermöglicht.

Die genannte Aufgabe wird gemäß der Erfindung gelöst mit den Merkmalen des Patentanspruches 1. Das erfindungsgemäße elektromagnetische Schaltgerät, insbesondere ein Schütz, enthält ein Schaltgerätgehäuse und eine in dieses einführbare Einschubeinheit, die einen Spulenkörper für eine Spule sowie ein an einem Gehäuseteil der Einschubeinheit gelagertes Auslöseelement zum mechanischen Betätigen des Schaltelementes eines elektrischen Schalters für eine Sparschaltung umfasst, der auf einer in der Einschubeinheit angeordneten und von dem Gehäuseteil separaten Tragstruktur montiert ist und mit einer Stützkontur an einer Lagerkontur des Gehäuseteils anliegt.

Durch diese Maßnahmen ist der zur Realisierung der Sparschaltung vorgesehene Schalter in einer festen Lage zu einer Referenzfläche in demselben Gehäuseteil positioniert, in dem auch das Auslöseelement gelagert ist, obwohl es sich bei dem Gehäuseteil und der Tragstruktur um zwei separate Bauteile handelt, die erst bei der Fertigung der Einschubeinheit zusammengefügt werden. Die Lage des Schalters relativ zum Auslöseelement ist durch diese Maßnahmen unabhängig von den Toleranzen, mit denen er auf der Tragstruktur, vorzugsweise eine Leiterplatte, vormontiert ist oder mit der diese in der Einschubeinheit relativ zum Gehäuseteil angeordnet ist. Dadurch sind die Schaltwegtoleranzen auf ein Minimum verringert.

In einer bevorzugten Ausgestaltung der Erfindung wird die beim Betätigen des Schaltelementes auf den Schalter ausgeübte Kraft über die Stützkontur auf die Lagerkontur geleitet. Durch diese Maßnahme ist sichergestellt, dass der Schalter auch beim Betätigen in einer festen Bezugsposition Gehäuseteil und damit zum Auslöseelement verbleibt.

Insbesondere ist der elektrische Schalter auf einer im Wesentlichen parallel zur Außenwand des Gehäuseteiles angeordneten Leiterplatte montiert und ragt durch diese mit zumindest einem die Stützkontur bildenden Teil seines Gehäuses hindurch. Dies ermöglicht einen fertigungstechnisch besonders einfachen Aufbau der Einschubeinheit.

Vorzugsweise ist die Lagerkontur an der Innenseite der Außenwand angeordnet, die insbesondere in diesem Bereich eine Versteifungsstruktur aufweist. Dadurch werden Verformungen des Gehäuseteils beim Betätigen des Schaltelementes weitgehend vermieden.

In einer weiteren vorteilhaften Ausgestaltung der Erfindung ist am Gehäuseteil eine Wanne angeformt, an der der Schalter angeordnet und mittels einer Vergussmasse lagefixiert ist. Dies ist fertigungstechnisch besonders einfach zu realisieren. Außerdem dient die Vergussmasse zugleich zum Schutz der zusätzlich zum Schalter auf der Leiterplatte angeordneten elektrischen Bauelemente.

Vorzugsweise sind am Gehäuseteil zwei seitliche Lagerarme zur Lagerung des Auslöseelements angeordnet. Dadurch ist eine stabile und positionsgenaue Lagerung des Auslöseelements ermöglicht.

In einer weiteren bevorzugten Ausgestaltung der Erfindung ist der Spulenkörper an einer seiner Stirnseiten mit zumindest einem Verbindungsarm versehen, mit dem er am Gehäuseteil gelagert ist, wobei insbesondere die andere Stirnseite zumindest einen Rasthaken aufweist, der in eine korrespondierende Ausnehmung am Gehäuseteil verrastet. Dadurch wird eine stabile Lagerung des Spulenkörpers am Gehäuseteil sichergestellt.

Insbesondere ist die Ausnehmung im Lagerarm für das Auslöseelement angeordnet. Dies ermöglicht eine besonders einfache konstruktive Ausgestaltung, da die Lagerarme sowohl die Funktion der Lagerung des Auslöseelementes als auch die Funktion der Fixierung des Spulenkörpers übernehmen.

Zur weiteren Erläuterung der Erfindung wird auf die Ausführungsbeispiele der Zeichnung verwiesen. Es zeigen:
- FIG 1: ein elektromagnetisches Schaltgerät gemäß der Erfindung mit einer eingeführten Einschubeinheit in einer schematischen Gesamtansicht,
- FIG 2: den Spulenkörper der Einschubeinheit mit darin positionierter, den elektrischen Schalter aufnehmender Leiterplatte,
- FIG 3: das Gehäuseteil zur Lagerung des Spulenkörpers,
- FIG 4: die Einschubeinheit bei in das Gehäuseteil eingeschobenem Spulenkörper,
- FIG 5: die Einschubeinheit mit im Gehäuseteil gelagertem Auslöseelement ebenfalls in einer perspektivischen Ansicht,
- FIG 6: einen Querschnitt durch die Einschubeinheit,
- FIG 7: eine weitere vorteilhafte Ausgestaltung der Erfindung mit an beiden Stirnseiten am Gehäuseteil gelagertem Spulenkörper.

Gemäß FIG 1 umfasst ein elektromagnetisches Schaltgerät, im Beispiel ein Schütz, ein Schaltgerätgehäuse 2, in das eine Einschubeinheit 4 (Spulenbaugruppe) eingeführt ist. Die Einschubeinheit 4 ist gehäusedeckelseitig mit einem Anschlussbereich 6 versehen, in dem die Anschlusskontaktelemente für die Spulenwicklung einer Spule für die Einschubeinheit 4 angeordnet sind. In der FIG ist außerdem noch gestrichelt eingezeichnet ein Anschlussbereich 8 für die Schaltkontakte des elektromagnetischen Schaltgeräts.

Gemäß FIG 2 ist eine Stirnseite 10 eines Spulenkörpers 12 mit zwei Verbindungsarmen 14 versehen, die die Schenkel eines U bilden, dessen Basis durch eine Längskante 16 des Stirnrahmens 18 des Spulenkörpers 12 gebildet wird. Zumindest einer der Verbindungsarme 14 ist mit einem seitlichen Schlitz 20 zum Führen der Enden der in der FIG nicht dargestellte Spulenwicklung versehen.

An den freien Enden der Verbindungsarme 14 ist eine Tragstruktur, im Ausführungsbeispiel eine Leiterplatte 22 angeordnet, die Träger eines elektrischen Schalters 24 sowie weiterer zur Verwirklichung einer Sparschaltung erforderlicher elektronischer Bauelemente 25 ist. Der elektrische Schalter 24 ist dabei auf der Tragstruktur fest vormontiert.

Die Leiterplatte 22 ist mit in der FIG nicht sichtbaren Kontaktstiften versehen, an die die Enden der Spulenwicklung angelötet werden. Von der Leiterplatte 22 führen Anschlussleiter 26 zu Anschlusskontakten 28 für die von außen an das Schaltgerät zu dessen Betätigen herangeführte Steuerspannung.

Der Schalter 24 weist an seiner von der Leiterplatte 22 abgewandten Flachseite ein Schaltelement 30 auf, durch dessen Axialbewegung der Schalter 24 mechanisch betätigt wird.

Gemäß FIG 3 ist ein zur Aufnahme des Spulenkörpers sowie der Leiterplatte 22 vorgesehenes Gehäuseteil 40 mit zwei seitlichen Lagerarmen 42 versehen, die auf ihrer Innenseite jeweils mit Führungselementen 44 versehen sind, die zur Aufnahme des auf das Gehäuseteil 40 aufzuschiebenden Spulenkörpers (FIG 2) dienen. Das Gehäuseteil 40 dient zugleich als Deckel und ist damit Bestandteil des Schaltgerätgehäuses (FIG 2), wenn die komplett montierte Einschubeinheit 4 (FIG 1) im Schaltgerät positioniert ist.

Das Gehäuseteil 40 ist mit Seitenwänden 46 versehen, die sich in das Innere der Einschubeinheit erstrecken und gemeinsam mit der Deckelseite eine Wanne 48 zur Aufnahme der Leiterplatte 22 (FIG 2) bilden. Am Boden der Wanne 48 ist ein Stützzylinder 50 angeformt. In den Außenmantel des Stützzylinders 50 münden am Boden angeformte Querstreben 52, die zugleich eine Versteifungsstruktur für das aus einem Kunststoffspritzgussteil bestehende Gehäuseteil 40 im Bereich des Stützzylinders 50 bilden. Die aus dem Stützzylinder 50 und den Querstreben 52 gebildete Versteifungsstruktur befindet sich in einer Vertiefung des Bodens der Wanne 48.

FIG 4 zeigt die Einschubeinheit 4 bei in das Gehäuseteil 40 eingeschobenem Spulenkörper 12. In dieser FIG ist zu erkennen, dass die bestückte Leiterplatte 22 in der Wanne 48 gelagert ist. Der Schalter 24 befindet sich dabei über der in der FIG nicht mehr sichtbaren Versteifungsstruktur, wobei der Stützzylinder 50 (FIG 3) mit der Längsachse des Schaltelementes 30, d. h. mit der Richtung der auf dieses beim Betätigen ausgeübten Kraft fluchtet.

FIG 5 zeigt nun die Einbaueinheit 4 mit montiertem Auslöseelement 60. Das Auslöseelement 60 ist mit einer Welle 62 schwenkbar in Lageraugen 64 der Lagerarme 14 gelagert. Auf der Welle 62 ist ein Auslösehebel 66 fixiert, der bei einer durch den in der FIG nicht dargestellten Anker des Schaltgerätes herbeigeführten Schwenkbewegung der Welle 62 das Schaltelement 30 des Schalters 24 betätigt.

Gemäß FIG 6 weist der Schalter 24 einen Lagerzapfen 68 auf, mit dem er durch die Leiterplatte 22 hindurchgeführt ist. Der Lagerzapfen 68 ist im Wesentlichen hohlzylindrisch und weist einen Längsschlitz auf, der diesen Hohlzylinder in zwei Halbschalen trennt. Dadurch wird eine Einführung des Lagerzapfens 68 in eine entsprechende Bohrung der Leiterplatte 22 erleichtert. Durch eine Verjüngung am Umfang des Lagerzapfens 68 wird der Schalter 24 auf der Leiterplatte 22 verrastet, so dass dessen Montage erleichtert ist.

Die Stirnfläche des Lagerzapfens 68 bildet eine Stützkontur 70, die sich auf der eine Anlagekontur 72 bildenden Stirnfläche des Stützzylinders 50, von dem in der FIG nur der stirnseitige Rand zu sehen ist, abstützt. Die Leiterplatte 22 wird mit dem vormontierten Schalter 24 und parallel zur Außenwand 73 des Gehäuseteils 40 in die Wanne 48 eingeführt, bis die Stützkontur 70 des Schalters 24 auf der Lagerkontur 72 des Gehäuseteils 40 anliegt. Der Schalter 24 ist dann unabhängig von eventuellen Lagetoleranzen auf der Leiterplatte 22 in seiner Position relativ zum Gehäuseteil 40 festgelegt. In dieser Position wird die Wanne 48 mit einer Vergussmasse 74 aufgefüllt, so dass der Schalter 24 in der Sollposition relativ zum Gehäuseteil 40 fixiert ist. Die Vergussmasse 74 dient zugleich zum Schutz der auf der Leiterplatte zur Realisierung der Sparschaltung angeordneten weiteren elektronischen Bauelemente 25.

Der Schalter 24 wird durch diese Maßnahme bei der Montage in eine feste und vorgegebene räumliche Position zum Gehäuseteil 40 und damit auch zum unmittelbar am Gehäuseteil 40 schwenkbar angeordneten Auslöseelement 66 gebracht, obwohl er auf einer vom Gehäuseteil 40 separaten Tragstruktur, im Ausführungsbeispiel die Leiterplatte 22, vormontiert ist. Mit anderen Worten: Die Toleranzen, mit denen der Schalter auf der Tragstruktur angeordnet ist und mit denen diese in das Gehäuseteil 40 eingebaut ist, haben praktisch keinen Einfluss auf die Schaltwegtoleranzen. Diese sind somit auf ein Minimum reduziert und unabhängig von der Einbaulage des Schalters 24 auf der Leiterplatte 22 sowie der Einbaulage der Leiterplatte 22 in der Wanne 48.

Die auf das Schaltelement 30 vom Auslösehebel 66 ausgeübte Kraft F wirkt dabei senkrecht zur Stützkontur 70 und wird über diese dazu parallelen Anlagekontur 72 eingeleitet, so dass der Schalter 24 auch beim Betätigen in einer stabilen Position relativ zum Gehäuseteil 40 und damit zum Auslöseelement 60 verbleibt.

In der alternativen Ausgestaltung der Erfindung gemäß FIG. 7 sind die Verbindungsarme 14 des Spulenkörpers 12 am Gehäuseteil 40 in Führungen 80 eingeschoben, die den Lagerarmen 42 zur schwenkbaren Lagerung des Auslöseelementes 60 gegenüberliegen. An der den Verbindungsarmen 14 gegenüberliegenden Stirnseite 82 des Spulenkörpers 12 ist in den dem Gehäuseteil 40 zugewandten Eckbereichen jeweils ein Rasthaken 84 angeordnet, der in eine Ausnehmung 86 am freien Ende des Lagerarmes 42 eingreift und eine Rastverbindung herstellt. Durch diese konstruktive Ausgestaltung wird eine stabile Lagerung des Spulenkörpers 12 bewirkt, die insbesondere bei großen Bauformen von Vorteil ist.

## Patentansprüche

1. Elektromagnetisches Schaltgerät, insbesondere Schütz, mit einem Schaltgerätgehäuse (2) und einer in dieses einführbaren Einschubeinheit (4), die einen Spulenkörper (12) für eine Spule sowie ein an einem Gehäuseteil (40) der Einschubeinheit (4) gelagertes Auslöseelement (60) zum mechanischen Betätigen des Schaltelementes (30) eines elektrischen Schalters (24) für eine Sparschaltung umfasst, der auf einer in der Einschubeinheit (4) angeordneten Tragstruktur montiert ist und mit einer Stützkontur (70) an einer Lagerkontur (72) des Gehäuseteils (40) anliegt.

2. Elektromagnetisches Schaltgerät nach Anspruch 1, bei dem die beim Betätigen des Schaltelementes (30) auf den Schalter (24) ausgeübte Kraft (F) über die Stützkontur (70) auf die Lagerkontur (72) geleitet wird.

3. Elektromagnetisches Schaltgerät nach Anspruch 2, bei dem als Tragstruktur eine Leiterplatte (22) vorgesehen ist, die im Wesentlichen parallel zur Außenwand (73) des Gehäuseteils (40) angeordnet ist, wobei der elektrische Schalter (24) durch die Leiterplatte (22) mit zumindest einem die Stützkontur (70) bildenden Teil (68) seines Gehäuses hindurch ragt.

4. Elektromagnetisches Schaltgerät nach Anspruch 3, bei dem die Lagerkontur (72) an der Innenseite der Außenwand (73) angeordnet ist.

5. Elektromagnetisches Schaltgerät nach Anspruch 4, bei dem die Außenwand (73) im Bereich der Lagerkontur (72) eine Versteifungsstruktur (52) aufweist.

6. Elektromagnetisches Schaltgerät nach einem der vorhergehenden Ansprüche, bei dem am Gehäuseteil (40) eine Wanne (48) angeformt ist, in der der Schalter (24) angeordnet und mittels einer Vergussmasse (74) lagefixiert ist.

7. Elektromagnetisches Schaltgerät nach einem der vorhergehenden Ansprüche, bei dem am Gehäuseteil (40) zwei seitliche Lagerarme (42) zur Lagerung des Auslöseelements (60) angeordnet sind.

8. Elektromagnetisches Schaltgerät nach Anspruch 7, bei dem das Auslöseelement (60) schwenkbar in den Lagerarmen (42) gelagert ist und über einen Schwenkhebel (66) mit dem Schaltelement (30) des Schalters (24) in Wirkverbindung steht.

9. Elektromagnetisches Schaltgerät nach einem der vorhergehenden Ansprüche, bei dem der Spulenkörper (12) an einer seiner Stirnseiten (10) mit zumindest einem Verbindungsarm (14) versehen ist, mit dem er am Gehäuseteil (40) gelagert ist.

10. Elektromagnetisches Schaltgerät nach Anspruch 9, bei dem die andere Stirnseite (82) zumindest einen Rasthaken (84) aufweist, der in einer korrespondierenden Ausnehmung (86) am Gehäuseteil (40) verrastet.

11. Elektromagnetisches Schaltgerät nach Anspruch 10, bei dem die Ausnehmung (86) an einem der Lagerarme (42) für das Auslöseelement (60) angeordnet ist.

## Claims

1. Electromagnetic switching device, in particular a contactor, having a switching device housing (2) and a withdrawable unit (4) which can be inserted into it and which has a bobbin (12) for a coil as well as a tripping element (60), which is mounted on a housing part (40) of the withdrawable unit (4), for mechanical operation of the switching element (30) of an electrical switch (24) for an economy circuit, which switch (24) is mounted on a supporting structure which is arranged in the withdrawable unit (4) and has a supporting contour (70) which rests on a bearing contour (72) of the housing part (40).

2. Electromagnetic switching device according to claim 1, in which the force (F) which is exerted on the switch (24) during operation of the switching element (30) is passed via the supporting contour (70) to the bearing contour (72).

3. Electromagnetic switching device according to claim 2, in which a printed circuit board (22) is provided as the supporting structure and is arranged essentially parallel to the outer wall (73) of the housing part (40), with at least a part (68) of the housing of the electrical switch (24) which forms the supporting contour (70) projecting through the printed circuit board (22).

4. Electromagnetic switching device according to claim 3, in which the bearing contour (72) is arranged on the inner face of the outer wall (73).

5. Electromagnetic switching device according to claim 4, in which the outer wall (73) has a reinforcing structure (52) in the region of the bearing contour (72).

6. Electromagnetic switching device according to one of the preceding claims, in which a trough (48) is integrally formed on the housing part (40), in which trough (48) the switch (24) is arranged and is fixed in position by means of an encapsulation compound (74).

7. Electromagnetic switching device according to one of the preceding claims, in which two side bearing arms (42) are arranged on the housing part (40), in order to support the tripping element (60).

8. Electromagnetic switching device according to claim 7, in which the tripping element (60) is mounted in the bearing arms (42) such that it can pivot, and is operatively connected via a pivoting lever (66) to the switching element (30) of the switch (24).

9. Electromagnetic switching device according to one of the preceding claims, in which the bobbin (12) is provided on one of its end faces (10) with at least one connecting arm (14), by means of which it is mounted on the housing part (40).

10. Electromagnetic switching device according to claim 9, in which the other end face (82) has at least one latching hook (84), which latches in a corresponding recess (86) on the housing part (40).

11. Electromagnetic switching device according to claim 10, in which the recess (86) is arranged on one of the bearing arms (42) for the tripping element (60).

## Revendications

1. Appareil électromagnétique de commutation, notamment contacteur, comprenant un boîtier (2) d'appareil de commutation et une unité (4) qui y est enfichable et qui comprend un corps (12) de bobine pour une bobine ainsi qu'un élément (60) de déclenchement monté sur une partie (40) du boîtier de l'unité (4) enfichable pour actionner mécaniquement l'élément (30) de commande d'un commutateur (24) électrique d'un circuit économique, commutateur qui est monté sur une structure de support disposée dans l'unité (4) enfichable et qui s'applique par un contour (70) de portée à un contour (72) de palier de la partie (40) de boîtier.

2. Appareil électromagnétique de commutation suivant la revendication 1, dans lequel la force (F) appliquée au commutateur (24), lors de l'actionnement de l'élément (30) de commande, est appliquée par le contour (70) de portée au contour (72) de palier.

3. Appareil électromagnétique de commutation suivant la revendication 2, dans lequel il est prévu comme structure de support une plaquette (22) à circuit imprimé qui est disposée sensiblement parallèlement à la paroi (73) extérieure de la partie (40) de boîtier, le commutateur (24) électrique traversant la plaquette (22) à circuit imprimé par au moins une partie (68) de son boîtier formant le contour (70) de portée.

4. Appareil électromagnétique de commutation suivant la revendication 3, dans lequel le contour (72) de palier est disposé sur la face intérieure de la paroi (73) extérieure.

5. Appareil électromagnétique de commutation suivant la revendication 3, dans lequel la paroi (73) extérieure a une structure (52) de raidissement dans la partie de contour (72) de palier.

6. Appareil électromagnétique de commutation suivant l'une des revendications précédentes, dans lequel il est formé sur la partie (40) de boîtier une cuvette (48) dans laquelle le commutateur (24) est disposé et immobilisé en position par une masse (74) de scellement.

7. Appareil électromagnétique de commutation suivant l'une des revendications précédentes, dans lequel il est disposé sur la partie (40) de boîtier deux bras (42) latéraux de palier pour le montage de l'élément (60) de déclenchement.

8. Appareil électromagnétique de commutation suivant la revendication 7, dans lequel l'élément de déclenchement est monté basculant dans les bras (42) de palier et coopère par un levier (66) basculant avec l'élément (30) de commande du commutateur (24).

9. Appareil électromagnétique de commutation suivant l'une des revendications précédentes, dans lequel le corps (12) de bobine est muni sur un côté (10) frontal d'au moins un bras (14) de liaison par lequel il est monté sur la partie (40) de boîtier.

10. Appareil électromagnétique de commutation suivant la revendication 9, dans lequel l'autre côté (82) frontal a au moins un crochet (84) d'encliquetage qui s'encliquette dans un évidement (86) correspondant de la partie (40) de boîtier.

11. Appareil électromagnétique de commutation suivant la revendication 10, dans lequel l'évidement (86) est monté sur l'un des bras (42) de palier pour l'élément (60) de déclenchement.
